# EUROPÄISCHE PATENTSCHRIFT

(11) **EP 1 112 462 B1**
(45) Veröffentlichungstag und Bekanntmachung des Hinweises auf die Patenterteilung: **18.06.2003**
(21) Anmeldenummer: 99952383.0
(22) Anmeldetag: 13.08.1999
(51) Int. Cl.: F23R 3/34

(54) **VERFAHREN ZUM BETRIEB EINER GASTURBINE UND GASTURBINE**
METHOD FOR OPERATING A GAS TURBINE AND CORRESPONDING GAS TURBINE
PROCEDE D'EXPLOITATION D'UNE TURBINE A GAZ ET TURBINE A GAZ CORRESPONDANTE

(30) Priorität: 31.08.1998 DE 19839626
(43) Veröffentlichungstag der Anmeldung: 04.07.2001
(73) Patentinhaber: SIEMENS AKTIENGESELLSCHAFT, 80333 München (DE)
(72) Erfinder: HOFFMANN, Stefan, D-45481 Mülheim an der Ruhr (DE); KESSLER, Michael, D-46045 Oberhausen (DE); SCHEER, Germann, D-50374 Erftstadt (DE)
(86) Internationale Anmeldenummer: DE9902531
(87) Internationale Veröffentlichungsnummer: WO00012940

(56) Entgegenhaltungen:
- US-A- 4 716 719
- US-A- 4 735 052
- US-A- 4 967 561
- US-A- 5 361 576
- US-A- 5 442 922
- US-A- 5 450 725

## Beschreibung

Die Erfindung betrifft ein Verfahren zum Betrieb einer Gasturbine mit einer Mehrzahl von Hybridbrennern in einer Brennkammer. Die Erfindung betrifft außerdem eine Gasturbine mit einer Mehrzahl von Hybridbrennern in einer Brennkammer, wie zum Beispiel in Dokument US-A-5 450 725 beschrieben.

Das Prinzip eines Hybridbrenners ist beschrieben in dem Artikel "Progress in Noₓ and CO Emission Reduction of Gas Turbines", H. Maghon, P. Behrenbrink; W. Termuehlen und G. Gärtner, ASME/IEEE Power Generation Conference, Boston, October 1990.

In der DE 196 37 725 A1 sind ein Verfahren und eine Einrichtung zur Verbrennung von Brennstoff mit Luft in einer Brennkammer beschrieben. Der Brennkammer werden durch zumindest einen Lufteinlaß die Luft und durch mehrere Brenner der Brennstoff zugeführt. Dabei hat jeder Brenner einen charakteristischen Phasengang, z.B. eine zugehörige Verzugszeit, entsprechend einer Zeitdauer, nach der ein akustischer Impuls in der Brennkammer einen thermischen Impuls bei der Verbrennung des über diesen Brenner zugeführten Brennstoffes hervorruft. Die Zuführung des Brennstoffes über die Brenner wird derart gesteuert, daß die Verzugszeiten der Brenner wesentlich verschieden untereinander sind. Die Verzugszeit eines Brenners entspricht einem Phasenunterschied am Ort des Brenners zwischen einer akustischen Schwingung in der Brennkammer und einer thermischen Schwingung am Brenner. Solche Verbrennungsschwingungen werden durch die Wechselwirkung zwischen der Akustik der Brennkammer und einer thermischen Leistungsfreisetzung bei der Verbrennung hervorgerufen. Diese Verbrennungsschwingungen können zu hohen Lärmbelastungen oder gar zu mechanischen Beschädigungen führen. Bei einer Anordnung mit mehreren Brennern in einer Brennkammer können sich von den einzelnen Brennern ausgehende Verbrennungsschwingungen gegenseitig verstärken. Dadurch, daß den Brennern unterschiedlich große Brennstoffmengen zugeführt werden, werden die Verzugszeiten für die Brenner unterschiedlich. Die Verzugszeit eines Brenners in einer Brennkammer setzt sich zusammen aus verschiedenen Summanden, die jeweils auf einzelnen Komponenten des Systems aus Brenner, Brennkammer und Flamme zurückführbar sind. Die auf den Brenner und die Brennkammer beziehbaren Summanden bestimmen sich hauptsächlich durch die Geometrie von Brenner und Brennkammer; ein auf die Flamme selbst zurückführbarer Summand ist wesentlich durch die Eigenschaften der Verbrennung selbst bestimmt. Der Summand selbst läßt sich weiter zerlegen in eine konvektive Verzugszeit, die eine Transportzeit für den Transport der Reaktionspartner zur Flammenfront, wo die Verbrennung einsetzt, charakterisiert, eine Aufheizungszeit, welche die Zeit für die Aufheizung der Reaktionspartner auf die zur Zündung erforderliche Temperatur angibt, sowie eine reaktionskinetische Verzugszeit, welche durch den Ablauf der Verbrennung selbst bestimmt ist. In der Regel überwiegt die konvektive Verzugszeit die beiden anderen Summanden deutlich. Unterschiedliche Verzugszeiten bei den verschiedenen Brennern führen dazu, daß sich die von den einzelnen Brennern ausgehenden Verbrennungsschwingungen nicht mehr gegenseitig verstärken.

Aufgabe der Erfindung ist die Angabe eines Verfahrens zum Betrieb einer Brenneranordnung, bei dem Verbrennungsschwingungen weitgehend unterdrückt werden. Weitere Aufgabe der Erfindung ist die Angabe einer Gasturbine, die insbesondere hinsichtlich einer geringen Neigung zur Ausbildung von Verbrennungsschwingungen günstige Eigenschaften aufweist.

Erfindungsgemäß wird die auf ein Verfahren gerichtete Aufgabe gelöst durch ein Verfahren zum Betrieb einer Brenneranordnung mit einer Mehrzahl von Hybridbrennern in einer Brennkammer, wobei jeder Hybridbrenner einen Pilotbrenner und einen Hauptbrenner aufweist und wobei jedem Pilotbrenner eine Pilotbrennstoffmenge zugeleitet wird, wobei mindestens zwei der Pilotbrenner mit einer unterschiedlichen Pilotbrennstoffmenge betrieben werden, und wobei der Unterschied in der Pilotbrennstoffmenge abhängig von einer Abgabeleistung der Brenneranordnung eingestellt wird.

Ein Hybridbrenner weist einen Pilotbrenner und einen Hauptbrenner auf. Der Pilotbrenner arbeitet vorzugsweise als ein Diffusionsbrenner, d. h. Brennstoff und Verbrennungsluft werden in der Brennkammer durch Diffusion gemischt und verbrannt. Der Hauptbrenner ist ein Vormischbrenner, d. h. Brennstoff und Verbrennungsluft werden vor Eintritt in die Brennkammer vermischt und anschließend verbrannt. Dabei entzündet sich in der Regel das Brennstoffgemisch des Hauptbrenners an der Flamme des Pilotbrenners.

Die Brenneranordnung gibt eine Leistung ab. Diese Abgabeleistung kann z. B. eine Leistung für einen Heizkessel oder eine Leistung für den Antrieb einer Turbine sein. Hohe Abgabeleistungen werden durch den Betrieb der Hauptbrenner erreicht, wobei die Pilotbrenner in erster Linie zur Stabilisierung der Verbrennung des Hauptbrenners verantwortlich sind. Bei niedrigen Abgabeleistungen kann auch ausschließlich der Pilotbrenner als Diffusionsbrenner arbeiten.

Wie oben beschrieben, kann es bei einer solchen Brenneranordnung zur Ausbildung einer Verbrennungsschwingung kommen. Der Erfindung liegt die Erkenntnis zugrunde, daß eine statische Zuführung einer unterschiedlichen Brennstoffmenge zu den Brennern zu einer Unterdrückung von Verbrennungsschwingungen nicht über den ganzen Bereich der möglichen Abgabeleistung, auch Last genannt, der Brenneranordnung durchführbar ist. Bei niederen Abgabeleistungen müssen die Pilotbrenner in der Regel mit einer hohen Brennstoffmenge versorgt werden, um ein mageres Brennstoffgemisch des Hauptbrenners stabil zu zünden. Indem nun bei mindestens zwei der Pilotbrenner die jeweils zugeführten Pilotbrennstoffmengen abhängig von der Abgabeleistung der Brenneranordnung eingestellt werden, ergibt sich eine Verstimmung der Brenner untereinander, angepaßt an den jeweiligen Betriebszustand. Die Zufuhr unterschiedlicher Pilotbrennstoffmengen ist abgestimmt auf die zur Stabilisierung der Verbrennung erforderliche Mindestpilotbrennstoffmenge. Die Brenneranordnung ist somit einerseits stabil bei niederen Lasten betreibbar und andererseits sind Verbrennungsschwingungen durch die Zufuhr unterschiedlicher Pilotbrennstoffmengen zu mindestens zwei der Pilotbrenner mittels der dadurch bewirkten unterschiedlichen Verzugszeiten der Pilotbrenner wirksam unterdrückbar.

Bevorzugt steigt der Unterschied in der Pilotbrennstoffmenge mit steigender Abgabeleistung an. Damit wird bei erhöhter Abgabeleistung ein größerer Unterschied in der Pilotbrennstoffmenge einstellbar, ohne die Stabilität der Verbrennung zu beeinträchtigen. Da es gerade bei höheren Abgabeleistungen zu störenden Verbrennungsschwingungen kommt, ist hier ein Betrieb der Pilotbrenner mit unterschiedlicher Pilotbrennstoffmenge hinsichtlich der Unterdrückung von Verbrennungschwingungen besonders vorteilhaft.

Bevorzugt wird bei Maximallast der Gasturbine ein Großteil der Hybridbrenner mit ein bis zwei Prozent einer maximalen Pilotbrennstoffmenge und der Rest der Hybridbrenner mit fünf bis 15 Prozent der maximalen Pilotbrennstoffmenge betrieben.

Bevorzugtermaßen werden bei Abgabeleistungen oder Lasten oberhalb von 60% der Maximalabgabeleistung der Brenneranordnung eine erste Anzahl der Hybridbrenner mit einer ersten Pilotbrennstoffmenge und eine zweite Anzahl der Hybridbrenner mit einer zweiten Pilotbrennstoffmenge betrieben, wobei die erste Anzahl mehr als 4 mal so groß wie die zweite Anzahl und die zweite Pilotbrennstoffmenge mehr als 2 mal so groß wie die erste Pilotbrennstoffmenge ist. Bei Abgabeleistungen oberhalb von 60% der Maximalabgabeleistung der Brenneranordnung reicht es aus, eine vergleichsweise geringe Anzahl der Hybridbrenner mit einer geringeren Pilotbrennstoffmenge zu betreiben, als die übrigen Hybridbrenner. Auf diese Weise wird eine Leistungsfreisetzung aus den Pilotbrennern kaum reduziert und trotzdem eine Verbrennungsschwingung wirksam unterdrückt. Vorzugsweise wird das Verfahren in einer Gasturbine mit einer Ringbrennkammer, angewendet. Dies kann eine stationäre Gasturbine oder ein Flugtriebwerk sein. Bei den großen Abgabeleistungen einer Gasturbine kann es zu sehr starken Verbrennungsschwingungen kommen. Gerade bei einer Ringbrennkammer sind solche Verbrennungsschwingungen praktisch nicht vorhersagbar und müssen durch zusätzliche Maßnahmen bekämpft werden. Die lastabhängig unterschiedliche Einstellung der Pilotbrennstoffmengen bietet hier ein einfaches und effizientes Mittel zur Unterdrückung von Verbrennungsschwingungen.

Erfindungsgemäß wird die auf eine Gasturbine gerichtete Aufgabe gelöst durch eine Gasturbine mit einer Mehrzahl von Hybridbrennern in einer Brennkammer, wobei jeder Hybridbrenner einen Pilotbrenner und einen Hauptbrenner aufweist und wobei jedem Pilotbrenner eine Pilotbrennstoffmenge zuleitbar ist, wobei eine Steuereinheit zur lastabhängigen Steuerung der Zufuhr unterschiedlich großer Pilotbrennstoffmengen zu mindestens zwei der Pilotbrenner vorgesehen ist.

Vorteile einer solchen Gasturbine ergeben sich entsprechend den Ausführungen zu den Vorteilen des Verfahrens zum Betrieb einer Gasturbine.

Die Erfindung wird in einem Ausführungsbeispiel anhand der Zeichnungen näher erläutert: Es zeigen schematisch und nicht maßstäblich:
FIG 1 eine Gasturbine mit einer Ringbrennkammer und
FIG 2 einen Längsschnitt durch einen Hybridbrenner.

FIG 1 zeigt eine entlang einer Achse 3 gerichtete Gasturbine 1. Entlang der Achse 3 hintereinander angeordnet sind ein Verdichter 5, eine Ringbrennkammer 7 und eine Turbine 9. Entlang eines Umfanges der Ringbrennkammer 7 sind eine Vielzahl von Hybridbrennern 11 angeordnet. Zu jedem Hybridbrenner 11 führt eine Brennstoffzuleitung 13 für Pilotbrennstoff. In einen Teil der Brennstoffzuleitungen 13 ist eine Steuereinheit 15 geschaltet. Die Steuereinheit 15 könnte auch in alle der Brennstoffzufuhrleitungen 13 geschaltet sein. Zur Steuereinheit 15 führt weiterhin eine Signalleitung 17.

Die Gasturbine 1 kann bei unterschiedlichen Abgabeleistungen oder Lasten betrieben werden. Die Leistungsfreisetzung aus einer Verbrennung von Brennstoff und Verbrennungsluft führt zu einer abgegebenen Leistung der Gasturbine 1. Über die Signalleitung 17 wird der Steuereinheit 15 ein Signal zugeführt, welches die Größe einer momentanen Abgabeleistung der Gasturbine 1 wiedergibt. Aufgrund dieses Signales regelt die Steuereinheit 15 die Pilotbrennstoffmenge in den angeschlossenen Brennstoffzufuhrleitungen 13. Die Steuereinheit 15 braucht nicht notwendigerweise direkt mit den Brennstoffzufuhrleitungen 13 verbunden zu sein. Sie könnte auch Ventile ansteuern, welche in den Brennstoffzufuhrleitungen 13 angeordnet sind. Durch die Steuereinheit 15 wird mindestens zwei der Hybridbrenner 11 eine unterschiedliche Pilotbrennstoffmenge zugestellt. Durch diese unterschiedliche Pilotbrennstoffmenge ergeben sich für diese Hybridbrenner 11 unterschiedliche Verzugszeiten. Die Verzugszeiten kennzeichnen dabei einen Phasenunterschied zwischen einer akustischen Schwingung in der Brennkammer 7 und einer Schwingung einer thermischen Leistungsfreisetzung am jeweiligen Hybridbrenner 11. Durch die unterschiedlichen Verzugszeiten werden diese Phasenlagen so geändert, daß sich Verbrennungsschwingungen, welche von den einzelnen Hybridbrennern 11 ausgehen, sich gegenseitig schwächen, zumindest aber nicht gegenseitig verstärken. Hierdurch wird eine Unterdrückung der Ausbildung einer Verbrennungsschwingung erreicht.

In FIG 2 ist in einem Längsschnitt schematisch ein Hybridbrenner 11 dargestellt. Der Hybridbrenner 11 weist einen zentralen Pilotbrenner 21 auf. Dem Pilotbrenner 21 wird über eine Brennstoffzufuhrleitung 13 eine Pilotbrennstoffmenge 23 und über einen Luftkanal 22 Verbrennungsluft 24 zugeführt. Der Pilotbrenner 21 ist konzentrisch von einem ringkanalförmigen Hauptbrenner 25 umgeben. In diesem wird ein vorgemischter Brennstoff-Luftstrom 27 geführt, welcher sich an einer Pilotflamme 29 des Pilotbrenners 21 entzündet. In die Brennstoffzufuhrleitung 13 ist eine Steuereinheit 15 geschaltet. Diese regelt abhängig von einem Signal aus einer Signalleitung 17 die in der Brennzufuhrleitung 13 zugeführte Pilotbrennstoffmenge 23. Diese Regelung erfolgt dabei abhängig von der abgegebenen Leistung einer hier nicht näher dargestellten Gasturbine, in die der Hybridbrenner 11 eingebaut ist. Bei einer niederen Abgabeleistung wird dem Pilotbrenner 21 die maximale Pilotbrennstoffmenge 23 zugeführt, um damit ein relativ mageres Brennstoff Luftgemisch 27 im Hauptbrenner 25 durch eine intensive Pilotflamme 29 stabil zu zünden. Bei einer höheren Leistung ergibt sich ein fetteres Gemisch für den Brennstoffluftstrom 27. Somit genügt auch eine etwas kleinere Pilotbrennstoffmenge 23, um mit Hilfe der Pilotflamme 29 eine stabile Verbrennung des Brennstoff Luftgemisches 27 aufrechtzuerhalten.

Ein kleiner Teil der Hybridbrenner wird mit einer gegenüber den restlichen Hybridbrennern 11 erhöhten Pilotbrennstoffmenge betrieben. Dies bewirkt eine effiziente Unterdrückung von Verbrennungsschwingungen.

## Patentansprüche

1. Verfahren zum Betrieb einer Gasturbine (1) mit einer Mehrzahl von Hybridbrennern (11) in einer Brennkammer, wobei jeder Hybridbrenner (11) einen Pilotbrenner (21) und einen Hauptbrenner (25) aufweist und wobei jedem Pilotbrenner (21) eine Pilotbrennstoffmenge (23) zugeleitet wird,
**dadurch gekennzeichnet, daß** mindestens zwei der Pilotbrenner (21) mit einer unterschiedlichen Pilotbrennstoffmenge (23) betrieben werden, wobei der Unterschied in der Pilotbrennstoffmenge (23) abhängig von der Last der Gasturbine (1) eingestellt wird.

2. Verfahren nach Anspruch 1,
**dadurch gekennzeichnet, daß** der Unterschied in der Pilotbrennstoffmenge (23) mit steigender Last ansteigt.

3. Verfahren nach einem der vorhergehenden Ansprüche,
**dadurch gekennzeichnet, daß** bei Maximallast der Gasturbine (1) ein Großteil der Hybridbrenner (11) mit ein bis zwei Prozent einer maximalen Pilotbrennstoffmenge (23) und der Rest der Hybridbrenner (11) mit fünf bis 15 Prozent der maximalen Pilotbrennstoffmenge (23) betrieben werden.

4. Verfahren nach einem der vorhergehenden Ansprüche,
**dadurch gekennzeichnet, daß** bei Lasten oberhalb von XX% der Maximallast der Gasturbine (1) eine erste Anzahl der Hybridbrenner (11) mit einer ersten Pilotbrennstoffmenge (23) und eine zweite Anzahl der Hybridbrenner (11) mit einer zweiten Pilotbrennstoffmenge (23) betrieben werden, wobei die erste Anzahl mehr als XX-mal so groß wie die zweite Anzahl und die zweite Pilotbrennstoffmenge (23) mehr als XX-mal so groß wie die erste Pilotbrennstoffmenge (23) ist.

5. Verfahren nach einem der vorhergehenden Ansprüche, bei dem die Gasturbine (1) eine Ringbrennkammer (7) aufweist.

6. Gasturbine (1) mit einer Mehrzahl von Hybridbrennern (11) in einer Brennkammer (7), wobei jeder Hybridbrenner (11) einen Pilotbrenner (21) und einen Hauptbrenner (25) aufweist und wobei jedem Pilotbrenner (21) eine Pilotbrennstoffmenge (23) zuleitbar ist,
**dadurch gekennzeichnet, daß** eine Steuereinheit (15) zur lastabhängigen Steuerung der Zufuhr unterschiedlich großer Pilotbrennstoffmengen (23) zu mindestens zwei der Pilotbrenner (21) vorgesehen ist.

## Claims

1. Method of operating a gas turbine (1) with a plurality of hybrid burners (11) in a combustion chamber, each hybrid burner (11) having a pilot burner (21) and a main burner (25) and a pilot fuel quantity (23) being supplied to each pilot burner (21), **characterized in that** at least two of the pilot burners (21) are operated with a different pilot fuel quantity (23), the difference in the pilot fuel quantity (23) being set as a function of the load of the gas turbine (1).

2. Method according to Claim 1, **characterized in that** the difference in the pilot fuel quantity (23) increases with increasing load.

3. Method according to one of the preceding claims, **characterized in that** at maximum load of the gas turbine (1), a major proportion of the hybrid burners (11) are operated with between one and two per cent of a maximum pilot fuel quantity (23) and the rest of the hybrid burners (11) are operated with between five and 15 per cent of the maximum pilot fuel quantity (23).

4. Method according to one of the preceding claims, **characterized in that** at loads above XX% of the maximum load on the gas turbine (1), a first number of the hybrid burners (11) is operated with a first pilot fuel quantity (23) and a second number of the hybrid burners (11) is operated with a second pilot fuel quantity (23), the first number being more than XX times as large as the second number and the second pilot fuel quantity (23) being more than XX times as large as the first pilot fuel quantity (23).

5. Method according to one of the preceding claims in which the gas turbine (1) has an annular combustion chamber (7).

6. Gas turbine (1) with a plurality of hybrid burners (11) in a combustion chamber, each hybrid burner (11) having a pilot burner (21) and a main burner (25) and it being possible to supply a pilot fuel quantity (23) to each pilot burner (21), **characterized in that** a control unit (15) is provided for the control, as a function of load, of the supply of different pilot fuel quantities (23) to at least two of the pilot burners (21).

## Revendications

1. Procédé pour faire fonctionner une turbine (1) à gaz ayant une multiplicité de brûleurs (1) hybrides dans une chambre de combustion, chaque brûleur (11) hybride ayant un brûleur (21) pilote et un brûleur (25) principal et une quantité (23) de combustible pilote étant envoyée à chaque brûleur (21) pilote,
**caractérisé en ce qu'**au moins deux des brûleurs (21) pilotes fonctionnent avec une quantité (23) différente de combustible pilote, la différence de quantité (23) de combustible pilote étant réglée en fonction de la charge de la turbine (1) à gaz.

2. Procédé suivant la revendication 1, **caractérisé en ce que** la différence de la quantité (23) de combustible pilote augmente au fur et à mesure que la charge augmente.

3. Procédé suivant l'une des revendications précédentes, **caractérisé en ce que** pour la charge maximum de la turbine (1) à gaz, une grande partie des brûleurs (11) hybrides fonctionne avec de un à deux pour-cent d'une quantité (23) maximum de combustible pilote et le reste des brûleurs (11) hybrides avec cinq à quinze pour-cent de la quantité (23) maximum de combustible pilote.

4. Procédé suivant l'une des revendications précédentes, **caractérisé en ce que** pour des charges supérieures à XX % de la charge maximum de la turbine (1) à gaz, un premier nombre des brûleurs (11) hybrides fonctionne avec une première quantité (23) de combustible pilote et un deuxième nombre des brûleurs (11) hybrides avec une deuxième quantité (23) de combustible pilote, le premier nombre étant plus de XX fois plus grand que le deuxième nombre et la deuxième quantité (23) de combustible pilote étant plus de XX fois plus grande que la première quantité (23) de combustible pilote.

5. Procédé suivant l'une des revendications précédentes, dans lequel la turbine (1) à gaz a une chambre (7) de combustion annulaire.

6. Turbine (1) à gaz ayant une multiplicité de brûleurs (11) hybrides dans une chambre (7) de combustion, chaque brûleur (11) hybride ayant un brûleur (21) pilote et un brûleur (25) principal et une quantité (23) de combustible pilote pouvant être envoyée à chaque brûleur (21) pilote,
**caractérisée en ce qu'**il est prévu une unité (15) de commande pour commander en fonction de la charge l'envoi de quantités (23) différentes de combustible pilote à au moins deux des brûleurs (21) pilotes.
